# EUROPÄISCHE PATENTANMELDUNG

(11) **EP 2 982 822 A1**
(43) Veröffentlichungstag der Anmeldung: **10.02.2016**
(21) Anmeldenummer: 14189357.8
(22) Anmeldetag: 17.10.2014
(51) Int. Cl.: E06B 1/70

(54) **Fensterbank**

(30) Priorität: 09.08.2014 DE 202014006451 U
(71) Anmelder: Maschke, Holger, 34233 Fuldatal (DE)
(72) Erfinder: Maschke, Holger, 34233 Fuldatal (DE)
(74) Vertreter: Walther, Walther & Hinz GbR

(57) **Zusammenfassung**

Gegenstand der Erfindung ist ein System aus Profil (10) und vom Profil (10) aufgenommener Tür- oder Fensterbank (22) zur Anordnung in einer Öffnung eines Gebäudes in einer nutartigen Aussparung (5) unterhalb z. B. eines Fensters, wobei das Profil (10) als Winkelprofil mit zwei im Einbauzustand horizontalen Schenkeln (12, 14) ausgebildet ist, wobei zumindest der eine obere Schenkel (14) eine Nasenleiste (18) aufweist, die in eine entsprechende Nut (24) der Tür- oder Fensterbank (22) einschwenkbar ist.

## Beschreibung

System aus Profil und von Profil aufgenommener Tür- oder Fensterbank zur Anordnung in einer Öffnung eines Gebäudes.

Die Erfindung betrifft ein System aus Profil und von Profil aufgenommener Tür oder Fensterbank zur Anordnung im Bereich einer Öffnung eines Gebäudes in einer nutartigen Aussparung unterhalb z. B. eines Fensters oder einer Tür.

Im Folgenden wird die Erfindung beispielhaft an einer Fensterbank abgehandelt.

Aus dem Stand der Technik ist hinreichend bekannt, unterhalb von Fenstern Außenfensterbänke anzuordnen. Hierbei ist unterhalb des Fensterrahmens bis zum Mauerwerk, auf dem der Fensterrahmen aufsitzt, eine Nut vorgesehen, in der die Fensterbank lagert. Die Fensterbank wird hierbei "eingearbeitet". Das heißt, dass vor dem Verputzen des Mauerwerkes die Fensterbank in der Nut unterhalb des Fensterrahmens angebracht wird. Zur Fixierung einer Fensterbank ist aus dem Stand der Technik, z. B. aus der DE 197 12 003 A1, bekannt, die Außenfensterbank beispielsweise in Form von einer profilierten Metallschiene einclipsbar durch den Fensterrahmen aufzunehmen.

Aus der britischen Schrift 456 156 ist hingegen bekannt, die Fensterbank dadurch mit dem Fensterrahmen eines Fensters zu verbinden, dass die Fensterbank auf der Oberseite eine Nut aufweist, in die der Fensterrahmen mit einer Befestigungsleiste hineinragt. Diagonal zu der Nut befindet sich auf der Unterseite des Fensterrahmens eine weitere Nut, in die eine in der Wand des Gebäudes angeordnete horizontal angeordnete Leiste hineinreicht. Insofern wird die Fensterbank sowohl durch den Fensterrahmen als auch durch die längs verlaufende Gebäudeleiste in der Wandung des Gebäudes gehalten. Problematisch an dieser Konstruktion ist, dass die Fensterbank nur zusammen mit dem Fenster einsetzbar ist.

Ausgehend vom Stand der Technik liegt der Erfindung die Aufgabe zugrunde ein System aus Profil und vom Profil aufgenommener Tür- oder Fensterbank gemäß der eingangs genannten Art bereitzustellen, das eine wesentlich höhere Flexibilität beim Einbau ermöglicht, das heißt, insbesondere die Möglichkeit eröffnet, auch weit zeitlich nach dem Einbau des Fensters eine Fensterbank in der Laibung eines Gebäudes zu integrieren, als auch die Anordnung der Fensterbank derart vorzunehmen, dass eine gute thermische Trennung von den übrigen Gebäudeteilen ermöglicht wird.

Zur Lösung der Aufgabe wird erfindungsgemäß vorgeschlagen, dass das Profil als Winkelprofil ausgebildet ist, mit zwei im Einbauzustand horizontalen Schenkeln, wobei zumindest der eine obere Schenkel eine Nasenleiste aufweist, in die eine entsprechende Nut in der Fensterbank einschwenkbar ist. Hieraus wird deutlich, dass zum Einbau der Fensterbank es lediglich erforderlich ist, eine entsprechend horizontal verlaufende nutartige Aussparung beispielsweise unterhalb eines Fensterrahmens vorzusehen, die der Aufnahme des Profiles dient, um dann in das Profil die Außenfensterbank einschwenken zu können. Hierdurch wird die Möglichkeit eröffnet, den Einbau der Fensterbank nicht nur zeitlich relativ weit nach hinten, dass heißt zur Fertigstellung des Gebäudes zu verschieben, vielmehr wird die Möglichkeit eröffnet, unabhängig von der Art der Fixierung der Fensterbank in der Laibung des Gebäudes eine thermische Trennung so vorzunehmen, wie sie unter den gegebenen Umständen ein Optimum darstellt. Die Fensterbank kann hierbei aus Naturstein, z. B. Granit, ausgebildet sein. Denkbar ist auch der Einsatz einer aus Beton gegossenen Fensterbank, in der die Nut gleich mit eingearbeitet ist. Die Einarbeitung der Nut kann hierbei durch Fräsen erfolgen, oder auch bei Betonfensterbänken während des Gießprozesses durch eine entsprechend ausgebildete Gussform mit eingearbeitet werden. Vorgesehen kann hierbei insbesondere der Einsatz von sogenannten ultrahochfestem Beton sein, wie er beispielsweise in der DE103 32 491 B4 beschrieben worden ist. Des Weiteren können auch Fensterbänke aus Kunststoff zum Einsatz gelangen, die ebenfalls die Nut aufweisen. Die Stärke der Fensterbänke aus Stein oder Beton beträgt zwischen 20 und 45 mm, insbesondere 30 mm für Außenfensterbänke und 20 mm für Innenfensterbänke.

Vorteilhafte Merkmale und Ausgestaltungen der Erfindung ergeben sich aus den Unteransprüchen.

So ist nach einem Merkmal der Erfindung insbesondere vorgesehen, dass die Nut in der Fensterbank zur Aufnahme der Nasenleiste tiefer ist, als die Nasenleiste hoch ist. Hieraus wird deutlich, dass die Fensterbank mit einem rückseitigen, dem Gebäudeinnern zugewandten Überstand an dem oberen horizontalen Schenkel des Profiles anliegt, wobei darauf hinzuweisen ist, dass der obere horizontale Schenkel im Wesentlichen vollflächig an dem Fensterrahmen anliegt. Das heißt, dass das Gewicht der Fensterbank bzw. das Moment über das Profil und hier den oberen horizontalen Schenkel des Profils unmittelbar auf den Fensterrahmen übertragen wird. Auch um eine thermische Isolierung im Übergangsbereich von dem Fensterrahmen zu dem Profil, das üblicherweise aus Stahl und hier insbesondere Edelstahl oder auch Kunststoff ausgebildet ist, zu schaffen, ist vorgesehen, dass die Nasenleiste ein Elastomer, z. B. eine Elastomerhaube aufweist. Das Elastomer kann hierbei die Nasenleiste bilden, es besteht allerdings auch die Möglichkeit, dass die Nasenleiste Teil des abgekanteten Metallprofils ist, auf das ein entsprechender Elastomerkörper, wie ausgeführt, als Haube aufgeschoben wird. Darüber hinaus verhindert das Elastomer die Geräuschbildung.

Es wurde bereits darauf hingewiesen, dass das Profil als Winkelprofil zwei horizontale Schenkel aufweist, nämlich einen im Einbauzustand oberen Schenkel, und einen unteren Schenkel, die durch einen vertikalen Schenkel verbunden sind. Der im Einbauzustand untere horizontale Schenkel weist hierbei vorteilhaft eine sogenannte Auflagerleiste auf, auf der die Fensterbank im eingebauten Zustand ruht. Zur Aufnahme durch die Auflagerleiste kann auf der Unterseite der Fensterbank eine Nut vorgesehen sein, in der die Auflagerleiste eingreift. Auch kann die Auflagerleiste, ganz ähnlich wie die Nasenleiste, mit einem Elastomer versehen sein bzw. vollständig aus einem solchen bestehen. Auch diese Nut kann in gleicher Weise in die Fensterbank eingebracht werden, wie die Nut auf der Oberseite der Fensterbank, wie zuvor beschrieben.

Die Auflagerleiste und die Nasenleiste verlaufen diagonal versetzt zueinander, um das Einschwenken der Fensterbank in das Profil zu erleichtern.

Um zu verhindern das Wasser, z. B. bei Schlagregen, in die Nuten eintritt, und hier insbesondere in die Nut in der Oberseite der Fensterbank, ist auf der Oberseite der Fensterbank im Übergang zwischen dem Fensterrahmen und der Fensterbank eine dauerelastische Fuge, z. B. aus Silikon, vorgesehen. Eine ebensolche Fuge kann auf der Unterseite der Fensterbank im Bereich der Auflagerleiste vorgesehen sein.

In diesem Zusammenhang bleibt darauf hinzuweisen, dass das Profil auch auf einem Auflager aus mehreren Elastomerschichten ruhen kann, das sich zwischen dem Profil und der Laibung des Gebäudes befindet, wenn die Aussparung zu hoch ist. Zur Versteifung des Profils kann eine Verbindung zwischen dem unteren horizontalen Schenkel und dem einen vertikalen Schenkel des Profils vorgesehen sein. Der Raum für die Anbringung einer solchen Versteifung besteht insofern, als, wie bereits zu eingangs erwähnt, die Fensterbank in das Profil eingeschwenkt wird, und insofern die lichte Höhe des Profils zumindest größer sein muss, als die Fensterbank.

Zur Fixierung der Fensterbank in dem Profil ist vorgesehen, die Fensterbank in dem Profil zu verspannen. Eine solche Verspannung der Fensterbank in dem Profil kann beispielsweise dadurch geschehen, dass an der Stirnseite der Fensterbank angreifende Elastomernoppen vorgesehen sind, die die Fensterbank zumindest gegen die Nasenleiste gegebenenfalls auch gegen die Auflagerleiste drücken. Die Noppen sind hierbei vorteilhaft in dem vertikalen Schenkel des Metallprofils eingelassen. Anhand der Zeichnungen wird die Erfindung nachstehend beispielhaft näher erläutert.
- Fig. 1: zeigt hierbei die Fensterbank im in das Profil eingeschwenkten Zustand;
- Fig. 2: zeigt die Stellung der Fensterbank von vor dem Vorgang des Einschwenkens in das Profil.

Der mit 1 bezeichnete Fensterrahmen ruht auf dem mit 3 bezeichneten Mauerwerk. Im Bereich des Übergangs von dem Fensterrahmen 1 zum Mauerwerk 3 befindet sich eine längs verlaufende nutartige Aussparung 5. Die nutartige Aussparung 5 erstreckt sich über die gesamte Breite des Fensters oder der Tür und nimmt das Profil 10 auf. In der nutartigen Aussparung ist das Profil z. B. durch Schrauben am Mauerwerk oder dem Fensterrahmen befestigt. Üblicherweise ist es so, dass das Mauerwerk in seiner Tiefe über den Fensterrahmen übersteht. Hieraus ergibt sich, dass das mit 10 bezeichnete Profil, das vorzugsweise aus gekantetem Metall und hier insbesondere gekantetem Edelstahl besteht, zwei horizontal verlaufende Schenkel aufweist, nämlich den einen unteren im Einbauzustand horizontal verlaufenden Schenkel 12 und den parallel dazu verlaufenden zweiten oberen horizontalen Schenkel 14. Beide Schenkel 12 und 14 sind verbunden durch den im Einbauzustand vertikalen Schenkel 16. Der untere Schenkel 12 ist hierbei länger als der obere Schenkel 14, bedingt, wie bereits ausgeführt, dadurch, dass das Mauerwerk über den Fensterrahmen übersteht, wie sich dies anschaulich aus Fig. 1 aber auch aus Fig. 2 ergibt. Der obere Schenkel 14 besitzt endseitig eine Nasenleiste 18, die auf den unteren Schenkel 12 zugerichtet ist. Die Nasenleiste 18 kann sich als auf das Innere des Profils 10 gerichtete Abkantung darstellen, wobei die Abkantung insbesondere mit einer Elastomerhaube 20 versehen ist.

Die Fensterbank 22, die durch das Profil, insbesondere aus Metall, aufgenommen wird, weist im Bereich der Nasenleiste 18 eine Nut 24 auf. In diese Nut 24 greift die Nasenleiste 18 ein, wie sich dies in Anschauung von Fig. 1 ergibt.

Auf der Unterseite der Fensterbank 22 besitzt der untere horizontale Schenkel 12 eine Auflagerleiste 26, die ebenfalls als Aufkantung des Profils 10 in Richtung auf das Innere des Profils ausgebildet sein kann und ebenfalls mit einer Elastomerhaube 28 versehen sein kann, ganz genauso wie die Nasenleiste 18 die Elastomerhaube 20 aufweist. Vorteilhaft weist die Fensterbank 22 im Bereich der Auflagerleiste 26 eine Konternut 30 auf, in der die Auflagerleiste einliegt. Eine solche Konternut ist allerdings nicht unbedingt erforderlich, vielmehr hat es sich auch als ausreichend herausgestellt, wenn die Fensterbank 22 lediglich durch die Nasenleiste 18 und das durch die Fensterbank 22, die beispielsweise aus Naturstein, Beton oder ähnlichem ausgebildet ist, hervorgerufene Gewicht auf der Auflagerleiste 26 in Position gehalten wird.

Die Fensterbank 22 weist im Bereich der Nasenleiste 18 und der Nut 24 einen Überstand 32 auf, wobei der Überstand 32 an dem oberen horizontalen Schenkel 14 in eingebautem Zustand anliegt. Das heißt, dass durch das Gewicht der Fensterbank 22 das Profil 10 gegen die Unterseite des Fensterrahmens 1 gepresst wird. Um zu verhindern, dass das Material der Fensterbank, z. B. Naturstein, unmittelbar an dem Metall des Profils anliegt, ist als Puffer 33 eine Elastomerschicht vorgesehen. Darüber hinaus verhindert diese Maßnahme das Entstehen einer Kältebrücke und ist rutschhemmend.

Um die Fensterbank 22 in dem Profil dauerhaft zu fixieren, weist der vertikale Schenkel 16 des Profils 10 eine Reihe von Elastomernoppen 36 auf, mit deren Hilfe die Fensterbank 22 in dem Profil 10 verspannt wird. Das heißt, dass durch die Noppen eine Kraft auf die hintere Stirnseite 22a der Fensterbank 22 ausgeübt wird und hierdurch die Fensterbank 22 im Bereich der Nut 24 gegen die Nasenleiste 18 gepresst wird. Die Auflagerleiste 26 kann hierbei gegen die Konternut 30 gedrückt werden.

In dem Profil 10, das, wie bereits ausgeführt, insbesondere als Metallprofil und hier insbesondere aus Edelstahl ausgebildet ist, ist um die notwendige Steifigkeit zu vermitteln zwischen dem vertikalen Schenkel 16 und dem unteren horizontalen Schenkel 12 eine Versteifungsstrebe 40 vorgesehen. Zur Anpassung des Profils 10 an die Höhe der nutartigen Aussparung 5 kann ein Auflager 42 vorgesehen sein, das beispielsweise aus einem Elastomer besteht, und auf dem das Profil 10 auf dem Mauerwerk 3 ruht.

Die Größe des Profils 10, insbesondere die Höhe des Profils, d. h. der vertikale Schenkel 16 ist hierbei so zu bemessen, dass die Fensterbank 22, wie sich dies in Anschauung der Fig. 2 in Verbindung mit der Fig. 1 ergibt, in das Profil 10 eingeschenkt werden kann, und im eingeschwenkten Zustand die Fensterbank 22 mit leichtem Gefälle nach außen durch das Profil 10 aufgenommen wird.

Anders ausgedrückt bedeutet dies, dass der lichte Abstand zwischen der Nasenleiste 18 und der Auflagerleiste 26 etwas größer sein muss als die Stärke der Fensterbank 22, wobei vorteilhaft die Nasenleiste versetzt zu der Auflagerleiste an dem Profil angeordnet ist.

### Bezugszeichenliste:

- 1: Fensterrahmen
- 3: Mauerwerk
- 5: nutartige Aussparung
- 10: Profil
- 12: unterer horizontaler Schenkel
- 14: oberer horizontaler Schenkel
- 16: vertikal verbindender Schenkel
- 18: Nasenleiste
- 20: Elastomerhaube
- 22: Fensterbank
- 22a: hintere Stirnseite der Fensterbank
- 24: Nut für Nasenleiste
- 26: Auflagerleiste
- 28: Elastomerhaube (auf Auflagerleiste)
- 30: Konternut für Auflagerleiste
- 32: Überstand der Fensterbank hinter der Nasenleiste
- 33: Puffer
- 36: Noppen
- 40: Versteifungsstrebe
- 42: Auflager

## Patentansprüche

1. System aus Profil (10) und vom Profil (10) aufgenommener Tür- oder Fensterbank (22) zur Anordnung in einer Öffnung eines Gebäudes in einer nutartigen Aussparung (5) unterhalb z. B. eines Fensters,
**dadurch gekennzeichnet,**
**dass** das Profil (10) als Winkelprofil mit zwei im Einbauzustand horizontalen Schenkeln (12, 14) ausgebildet ist, wobei zumindest der eine obere Schenkel (14) eine Nasenleiste (18) aufweist, die in eine entsprechende Nut (24) der Tür- oder Fensterbank (22) einschwenkbar ist.

2. System nach Anspruch 1,
**dadurch gekennzeichnet,**
**dass** der untere horizontale Schenkel (12) eine Auflagerleiste (26) aufweist.

3. System nach Anspruch 1,
**dadurch gekennzeichnet,**
**dass** die Nut (24) zur Aufnahme der Nasenleiste (18) tiefer ist als die Höhe der Nasenleiste (18).

4. System nach einem der voranstehenden Ansprüche,
**dadurch gekennzeichnet,**
**dass** die Nasenleiste (18) ein Elastomer aufweist.

5. System nach einem der voranstehenden Ansprüche 2 bis 4,
**dadurch gekennzeichnet,**
**dass** die Auflagerleiste (26) ein Elastomer aufweist.

6. System nach einem der voranstehenden Ansprüche,
**dadurch gekennzeichnet,**
**dass** der obere horizontale Schenkel (14) des Profils (10) an dem Fensterrahmen (1) anliegt.

7. System nach einem der voranstehenden Ansprüche,
**dadurch gekennzeichnet,**
**dass** die Tür- oder Fensterbank (22) in dem Profil (10) verspannbar ist.

8. System nach Anspruch 7,
**dadurch gekennzeichnet,**
**dass** die Tür oder Fensterbank (22) durch stirnseitig an der Tür- oder Fensterbank (22) angreifende Noppen (36) verspannbar ist.

9. System nach einem der voranstehenden Ansprüche,
**dadurch gekennzeichnet,**
**dass** das Profil (10) auf einem Auflager (42) in der nutartigen Aussparung (5) ruht.

10. System nach einem der voranstehenden Ansprüche 2 bis 9,
**dadurch gekennzeichnet,**
**dass** die Nasenleiste (18) und die Auflagerleiste (26) diagonal versetzt zueinander verlaufen.

11. System nach einem der voranstehenden Ansprüche,
**dadurch gekennzeichnet,**
**dass** die Tür- oder Fensterbank (22) hinter der Nasenleiste (18), im Einbauzustand in Richtung des Fensterrahmens (1), einen Überstand (32) aufweist, der gegen den oberen horizontalen Schenkel (14) des Profils (10) drückt.

12. System nach Anspruch 11,
**dadurch gekennzeichnet,**
**dass** zwischen dem Überstand (32) der Tür- oder Fensterbank (22) und dem Profil (10) ein Puffer (33) aus einem Elastomer vorgesehen ist.

13. System nach einem der voranstehenden Ansprüche,
**dadurch gekennzeichnet,**
**dass** die Fensterbank (22) aus Naturstein, Kunststein, Betonstein oder Kunststoff ausgebildet ist.

14. System nach einem der voranstehenden Ansprüche,
**dadurch gekennzeichnet,**
**dass** das Profil (10) aus Metall, insbesondere aus Edelstahl oder aus Kunststoff, hergestellt ist.
